# EUROPÄISCHE PATENTSCHRIFT

(11) **EP 4 458 537 B1**
(45) Veröffentlichungstag und Bekanntmachung des Hinweises auf die Patenterteilung: **20.08.2025**
(21) Anmeldenummer: 24159898.6
(22) Anmeldetag: 27.02.2024
(51) Int. Cl.: B27D 5/00, B27G 13/00

(54) **FASENFRÄSKOPF UND VERFAHREN ZUR HERSTELLUNG EINES FASENFRÄSKOPFES**
BEVELLED MILLING HEAD AND METHOD OF MANUFACTURING A BEVELLED MILLING HEAD
TÊTE DE FRAISAGE POUR CHANFREIN ET PROCÉDÉ DE FABRICATION D'UNE TÊTE DE FRAISAGE POUR CHANFREIN

(30) Priorität: 23.03.2023 DE 102023107302
(43) Veröffentlichungstag der Anmeldung: 06.11.2024
(73) Patentinhaber: Wemhöner Surface Technologies GmbH & Co. KG, 32052 Herford (DE)
(72) Erfinder: Barth, Florian, 32130 Enger (DE); Otto, Niklas, 32107 Bad Salzuflen (DE)
(74) Vertreter: Konrad, Stephan

(56) Entgegenhaltungen:
- EP-A1- 2 011 614
- EP-A1- 2 979 833
- EP-A1- 3 090 823
- EP-B1- 1 834 744
- US-A1- 2019 388 980

## Beschreibung

Die Erfindung betrifft eine Fasenfräskopf gemäß dem Oberbegriff des Anspruchs 1 und ein Verfahren zur Herstellung eines solchen Fasenfräskopfes gemäss dem Anspruch 8. Ein solcher Fasenfräskopf ist aus dem Dokument EP 1834 744 B1 bekannt.

Es ist eine Kantenfräsgruppe für die Bearbeitung von Paneelen aus Holz oder ähnlichem bekannt, DE 10 2015 204 325 A1, die zwei separate Kantenfräswerkzeuge aufweist, die auf einem vertikalen Schlitten montiert sind, um die Kanten verschieden dicker Paneelen bearbeiten zu können.

Nachteilig an dieser bekannten Kantenfräsgruppe ist, dass beim Abfräsen des Filmüberstandes lange Materialfäden entstehen können, die sich um die Drehachse der Fasenfräswerkzeuge herumwickeln können, was zu einem Stillstand der gesamten Kantenfräsgruppe führen kann.

Bekannt ist des Weiteren ein Kantenfräs- und Abstreifvorrichtung zur Bearbeitung von Holzteilen und dergleichen, EP 1 834 744 B1, die zwei parallele und zueinander verstellbare Scheibenfräser zur gleichzeitigen Bearbeitung zweier Werkstückkanten aufweist, wobei die Scheibenfräser aber nicht dazu ausgebildet und geeignet sind während eines Arbeitsvorganges entstandene Materialfäden zu zerstückeln.

Weiterhin ist eine Besäumvorrichtung für die Endbearbeitung von Holzplatten oder dergleichen bekannt, EP 2 979 833 A1, die zwischen den beiden bekannten Scheibenfräsern der EP 1 834 744 B1 eine Kopiervorrichtung aufweist, die nur dafür sorgt, dass die Scheibenfräser korrekt der Kontur des Profils der zu bearbeitenden Platte folgen und eben so wenig wie die Scheibenfräser Materialfäden zerkleinert.

Bekannt ist ebenfalls ein kombiniertes Fräs- und Ziehklinkenwerkzeug, EP 3 090 823 A1, das zwei ineinandergreifende und zueinander bewegliche Werkzeuge besitzt und das nacheinander jeweils nur eine Seite einer Kante eines von einer Plattenseite vorstehenden Kantenbandes abfräsen und in einem weiteren Arbeitsgang die Fräskante abziehen kann, jedoch beim Abfräsen des Filmüberstandes keinen Einfluss auf die dabei entstehenden Materialfäden nehmen kann.

Es ist auch eine Fräsvorrichtung bekannt, EP 2 011 614 A1, welche ebenfalls zwei ineinandergreifende und unterschiedlich zustellbare Fräswerkzeuge aufweist, welche nacheinander und jeweils nur eine Seite einer Plattenkante bearbeiten können und dazu unterschiedliche Schneidprofile aufweisen können, jedoch ebenfalls ohne die Problematik der beim Fräsvorgang entstehenden Materialfäden zu lösen.

Dies ist auch bei dem bekannten Werkzeugkopf und dem Werkzeugsystem mit einem Werkzeugkopf, US 2019/388980 A1, der Fall, dessen Werkzeugkopf zwei wechselweise schaltbare Fräswerkzeuge für eine einzelne Kante eines Werkstückes aufweist, aber keine Vorrichtung zum Zerteilen von abgefrästen Materialfäden.

Aufgabe der Erfindung ist es, einen Fasenfräskopf zur Verfügung zu stellen, der das Entstehen solcher Materialfäden aus abgefrästem Filmüberstand vollständig verhindert und damit einen sicheren ununterbrochenen Dauerbetrieb des Fasenfräskopfes gestattet.

Die Lösung dieser Aufgabe ergibt sich in Verbindung mit den Merkmalen des Oberbegriffes des ersten Patentanspruches erfindungsgemäß im Zusammenhang mit den technischen Merkmalen dessen kennzeichnenden Teils dadurch, dass jedes Fasenfräswerkzeug einen Grundkörper mit sich radial und über dessen Umfang verteilt strahlenförmig voneinander beabstandeten Schneidklingen aufweist, die in Richtung des gegenüberliegenden Fasenfräswerkzeuges eine axiale Ausdehnung und einen radialen Abstand voneinander aufweisen, der einen Freiraum erzeugt, der so groß ist, dass die Schneidklingen des jeweils anderen Fasenfräswerkzeuges auf der Drehachse um einen Zwischenwinkel verdreht dort einstellbar tief eingreifen können. Die Schneidklingen bilden insbesondere in dem verschränkten Bereich, aber auch in den nicht verschränkten Bereichen zylinderartige Hüllflächen, sodass sich Enden von Materialfäden nicht bis zur Drehachse des Fasenfräskopfes durcharbeiten können, sondern schon vorher von den Schneidklingen zerhackt werden und dann radial wieder aus dem Fasenfräskopf herausgeschleudert und über eine Absaughaube von dem Fasenfräskopf wegbefördert werden.

Hierdurch wird erreicht, dass der Fasenfräskopf ohne Beeinträchtigung durch überlange Materialfäden in seiner Benutzung behindert wird oder gar ein Fräsprozess aufgrund eines Verstopfens durch sich angesammeltes Material unterbrochen werden muss. Dadurch, dass die Schneidklingen der gegenseitigen Fasenfräswerkzeuge in jeder Abstandsposition miteinander verschränkt bleiben, lässt sich diese Betriebssicherheit bei allen unterschiedlichen Dicken von Platten gewährleisten. Die gegenseitige Abstandsverstellbarkeit der beteiligten Fasenfräswerkzeuge führt dabei weiterhin zu dem besonders vorteilhaften Merkmal, dass die Schnittgeschwindigkeit der Schneidklingen am Werkstück bei jeder Materialstärke gleich ist, sodass immer mit einer optimalen Umdrehungszahl des Fasenfräskopfes gearbeitet werden kann, was die Prozesssicherheit bei der Herstellung von Platten weiter drastisch steigert und deren Güte in der geforderten Qualität gewährleistet.

Gemäß der Erfindung ist der Grundkörper axial geteilt ausgebildet, sodass die Grundkörperteile mittels Schraubenverbindungen auf der Drehachse des Fasenfräskopfes zusammengeführt und darauf verschieblich oder fix abstandseingestellt festgelegt werden können, was die Montage des Fräskopfes wesentlich vereinfacht.

Vorteilhafte Ausführungsformen des Gegenstandes der Erfindung ergeben sich mit und in Kombination aus den nachfolgenden Unteransprüchen.

Gemäß einer besonders bevorzugten Ausführungsform der Erfindung weisen die Schneidklingen über ihre axiale Ausdehnung in Drehrichtung jeweils eine äußere Schneide und eine innere Schneide auf, die zur Drehachse des Fasenfräskopfes parallel verlaufen und die über eine gerade oder geschwungene Hauptarbeitsschneide miteinander verbunden sind, die das eigentliche Hauptwerkzeug der Schneidklingen des Fasenfräswerkzeuges und damit des gesamten Fasenfräskopfes darstellt.

Vorteilhafterweise sind die beiden Fasenfräswerkzeuge so weit zueinander bewegbar ausgebildet, dass sich die inneren Durchmesser der Hauptarbeitsschneiden gegenseitigen überlagern, wodurch sehr dünne Platten randseitig bearbeitbar sind, wobei etwa eine V-oder D-förmige Fase erzeugt werden kann.

Entsprechend einer bevorzugten Ausführungsform der Erfindung weist diese Hauptarbeitsschneide eine Länge auf, die nur geringfügig länger ausgebildet ist, als eine von ihr zu erzeugende Fase, sodass die Länge in der Regel kurz gehalten werden kann und kaum Geschwindigkeitstoleranzen über den wechselnden Radius der Fasenfräswerkzeuge entstehen.

Gemäß einer besonders bevorzugten Ausführungsform des Gegenstandes der Erfindung sind die Schneidklingen des Fasenfräswerkzeuges in Drehrichtung des Fasenfräskopfes mit Schneidplatten versehen, die stoffschlüssig, insbesondere verlötet darauf festgelegt sind, wobei diese mit den inneren, äußeren und Hauptarbeitsschneiden ausgestattet sind, sodass die Schneidplatten aus einem für ihre Benutzung optimierten Material hergestellt werden können, sei es Hartmetall oder als Diamantschneidklingen.

Bevorzugterweise sind die zur Drehachse parallelen Schneiden als Hackwerkzeuge zur Zerkleinerung der Filmstreifen eines abgetrennten Filmüberstandes ausgebildet, wodurch sichergestellt wird, dass sich solche Streifen nicht um die Drehachse der Fräsvorrichtung herumwickeln und den Betrieb des Fräskopfes behindern können.

Um einen Rundlauf des Fasenfräskopfes zu gewährleisten, sind die Fasenfräswerkzeuge mit einer selbstzentrierenden Aufnahme ausgestattet, wodurch eine präzise Montage der Fasenfräskopfes in einer Fräsvorrichtung gewährleistet ist.

Erfindungsgemäß auch ein Verfahren zur Herstellung eines Fasenfräskopfes, bei dem der Grundkörper des Fasenfräswerkzeuges einteilig hergestellt und die Schneidplatten auf den Schneidklingen aufgelötet werden, woraufhin Verbindungsbohrungen für Verbindungsmittel des Fasenfräswerkzeug in dieses eingebracht werden und das Fasenfräswerkzeug anschließend gewuchtet und danach der Grundkörper in axialer Längsrichtung geteilt wird, sodass er, wie vorgesehen, einfach auf einer Drehachse montierbar und demontierbar ist.

Nachfolgend ist ein Ausführungsbeispiel der Erfindung anhand von Zeichnungen näher beschrieben. Es zeigen:
- Fig. 1: einen Fasenfräskopf in einer maximal auseinandergefahrenen Position der Fasenfräswerkzeuge,
- Fig. 2: eine Aufsicht auf den Fasenfräskopf gemäß Fig. 1, und
- Fig. 3: einen Fasenfräskopf mit maximal zusammengefahrenen Fasenfräswerkzeugen.

Der Fasenfräskopf 1 zum Abfräsen von Filmüberständen über Plattenränder von mit Filmen beschichteten Möbel-, Boden-, Wand- oder anderen Platten besteht aus zwei auf einer Drehachse 4 gegenseitig abstandsverstellbaren oberen und unteren Fasenfräswerkzeugen 2; 3, wobei in Fig. 1 ein Fasenfräskopf 1 mit maximal auseinandergefahrenen Fasenfräswerkzeugen 2; 3 dargestellt ist und in Fig. 3 der Fasenfräskopf 1 der Fig. 1 in einer maximal zusammengefahrenen Position der Fasenfräswerkzeuge 2; 3.

Jedes Kantenfräswerkzeug 2; 3 weist eine Grundkörper 5 mit sich radial und über dessen Umfang verteilt strahlenförmig voneinander beabstandeten Schneidklingen 6; 8 auf, die in Richtung des gegenüberliegenden Fasenfräswerkzeuges 3; 2 eine axiale Ausdrehung und einem radialen Abstand voneinander aufweisen, der einen Freiraum 7 erzeugt, der so groß ist, dass die Schneidklingen 8;6 des jeweils anderen Fasenfräswerkzeuges 2; 3 um einen Zwischenwinkel auf der Drehachse 4 verdreht dort eingreifen können, wobei die Eingriffstiefe einstellbar und damit der Fasenfräskopf mit seinen Hauptarbeitsschneiden 12; 22, optimal auf die Dicke einer mit Filmen 16 beschichten Platte 17 exakt auf die Position der Filme 16 einrichtbar ist.

Die Schneidklingen 6; 8 weisen über ihre axiale Ausdehnung in Drehrichtung 9 des Fasenfräskopfes 1 eine äußere Schneide 10; 20 und eine innere Schneide 11; 21 auf, die zur Drehachse 4 parallel verlaufen sowie eine diese Schneiden 10; 11; 20; 21 verbindende Hauptarbeitsschneide 12; 22, die die Hauptschneide eines Fasenfräswerkzeuges 2; 3 bildet und die eine entsprechende Form aufweist, sei es eine 45° Schräge zu den planen Oberflächen der zu bearbeiten-den Platten 17 oder aber auch eine geschwungene Kontur aufweisen kann.

Zur Erzielung einer maximalen Haltbarkeit des Fasenfräskopfes 1 sind die Schneidklingen 6; 8 mit Schneidplatten 14; 24 ausgestattet, die die Schneiden 10; 11; 12; 20; 21; 22 aufweisen, wobei die Schneidplatten 14; 24 in Drehrichtung 9 der Fasenfräswerkzeuge 2; 3 auf den Schneidklingen 6; 8 stoffschlüssig festgelegt sind, insbesondere darauf verlötet sind. Der Übersichtlichkeit halber ist dies allerdings nur in Fig. 1 und 2 an jeweils einer der Schneidklingen 6; 8 jedes Fasenfräswerkzeuges 2; 3 dargestellt. Bei wechselnden Drehrichtungen können auch beide Seiten der Schneidklingen 6; 8 mit solchen Schneidplatten 14; 24 ausgestattet sein.

Die Hauptarbeitsschneiden 12; 22 weisen dabei jeweils eine Länge auf, die nur geringfügig länger ausgebildet ist, als eine von ihr zu erzeugten Fase eines Filmes 16, sofern mit dem Fasenfräskopf 1 nur die überstehenden Filme 16 von den Platten 17 entfernt werden sollen. Anderenfalls können diese Hauptarbeitsschneiden 12; 24 auch belieb anders ausgebildet sein, wenn sich beispielsweise Fasen bis in die Körperkanten der Platten 17 erstrecken sollen.

Die zur Drehachse 4 parallelen Schneiden 10; 11; 20; 21 erzeugen eine innere und eine äußere zylindrische Hüllkurve um die Fasenfräswerkzeuge 2; 3 und dienen als Hackwerkzeuge der Zerkleinerung von Filmstreifen abgefräster Filmüberstände eines der Beschichtung dienenden Filmes 16 einer Platte 17.

Der Grundkörper 5 eines Fasenfräswerkzeuges 2; 3 ist erfindungsgemäß axial geteilt ausgebildet und die Grundkörperteile mittels Schraubenverbindungen auf der Drehachse 4 des Fasenfräskopfes 1 zusammengefügt und drauf verschieblich festgelegt, was eine vereinfachte Montage der Fasenfräswerkzeuge 2; 3 ermöglicht. Des Weiteren weisen die Fasenfräswerkzeuge 2; 3 eine selbstzentrierende Aufnahme 13 auf, wodurch eine präzise Montage des Fasenfräskopfes 1 in einer Fräsvorrichtung gewährleistet wird.

## Patentansprüche

1. Fasenfräskopf (1) für mit Filmen mit einem Filmüberstand über Plattenränder beschichtete Möbel-, Boden-, Wand- oder andere Platten, mit zwei auf einer Drehachse (4) gegenseitig abstandsverstellbaren oberen und unteren Fasenfräswerkzeugen (2; 3), **dadurch gekennzeichnet, dass** jedes Fasenfräswerkzeug (2; 3) einen Grundkörper (5) mit sich radial und über dessen Umfang verteilt strahlenförmig voneinander beabstandeten Schneidklingen (6 ;8) aufweist, die in Richtung des gegenüberliegenden Fasenfräswerkzeuges (3; 2) eine axiale Ausdehnung und einen radialen Abstand voneinander aufweisen, der einen Freiraum (7) erzeugt, der so groß ist, dass die Schneidklingen (8; 6) des jeweils anderen Fasenfräswerkzeuges (2; 3) um einen Zwischenwinkel auf der Drehachse (4) verdreht dort einstellbar tief eingreifen und dass der Grundkörper (5) axial geteilt ausgebildet und die Grundkörperteile mittels Schraubverbindungen auf der Drehachse (4) des Fasenfräskopfes (1) zusammengefügt und darauf verschieblich oder fix abstandseinstellbar festgelegt sind.

2. Fasenfräskopf (1) nach Anspruch 1, **dadurch gekennzeichnet, dass** die Schneidklingen (6; 8) entlang ihrer axialen Ausdrehung in Drehrichtung (9) eine äußere Schneide (10; 20) und eine innere Schneide (11; 21) aufweisen, die parallel zur Drehachse (4) verlaufen sowie eine diese Schneiden (10; 11; 20; 21) verbindende abgewinkelte gerade oder geschwungene Hauptarbeitsschneide (12; 22).

3. Fasenfräskopf (1) nach Anspruch 2, **dadurch gekennzeichnet, dass** die beiden Fasenfräswerkzeuge (2; 3) so weit zueinander bewegbar ausgebildet sind, dass sich innere Durchmesser der Hauptarbeitsschneiden (12; 22) gegenseitigen überlagern und sehr dünne Platten mit Folien bearbeitbar sind.

4. Fasenfräskopf (1) nach Anspruch 2, **dadurch gekennzeichnet, dass** die Schneidklingen (6; 8) mit Schneidplatten (14; 24) mit den Schneiden (10; 11; 12; 20; 21; 22) ausgestattet sind und die Schneidplatten (14; 24) in Drehrichtung (9) des Fasenfräskopfes (1) auf den Schneidklingen (6; 8) des Fasenfräswerkzeuges (2; 3) stoffschlüssig festgelegt sind.

5. Fasenfräskopf (1) nach Anspruch 2, 3 oder 4, **dadurch gekennzeichnet, dass** die Hauptarbeitsschneide (12; 22) eine Länge aufweist, die geringfügig länger ausgebildet ist, als eine von ihr erzeugte Fase.

6. Fasenfräskopf (1) nach einem der vorgenannten Ansprüche 2 bis 5, **dadurch gekennzeichnet, dass** die zur Drehachse (4) parallelen Schneiden (10; 11; 20; 21) als Hackwerkzeuge zur Zerkleinerung von Filmstreifen eines abgetrennten Filmüberstandes ausgebildet sind.

7. Fasenfräskopf (1) nach einem der vorgenannten Ansprüche, **dadurch gekennzeichnet, dass** die Fasenfräswerkzeuge (2; 3) eine selbstzentrierende Aufnahme (13) aufweisen.

8. Verfahren zur Herstellung eines Fasenfräskopfes (1) nach einem der vorgenannten Ansprüche, **dadurch gekennzeichnet, dass** ein Grundkörper (5) des Fasenfräswerkzeuges (2; 3) einteilig hergestellt und die Schneidplatten (14; 24) auf den Schneidklingen (6; 8) aufgelötet werden, woraufhin Verbindungsbohrungen für Verbindungsmittel des Fasenfräswerkzeug (2; 3) in dieses eingebracht werden und das Fasenfräswerkzeug (2; 3) anschließend gewuchtet und danach der Grundkörper (5) in axialer Längsrichtung geteilt wird.

## Claims

1. Bevel milling head (1) for furniture, floor, wall or other panels coated with films having a film overhang over panel edges, comprising two upper and lower bevel milling tools (2; 3) which are mutually distance-adjustable on an axis of rotation (4), **characterized in that** each bevel milling tool (2; 3) has a main body (5) that has cutting blades (6; 8) which are spaced apart from one another radially and distributed over the circumference thereof and which have an axial extension and a radial distance from one another in the direction of the opposite bevel milling tool (3; 2) which creates a free space (7) that is large enough that the cutting blades (8; 6) of the other bevel milling tool (2; 3) can engage there in an adjustable depth when rotated by an intermediate angle on the axis of rotation (4), and that the main body (5) is designed to be axially divided and the base body parts are joined together by means of screw connections on the axis of rotation (4) of the bevel milling head (1) and are fixed thereon in a displaceable or fixed distance-adjustable manner.

2. Bevel milling head (1) according to claim 1, **characterized in that** the cutting blades (6; 8) have, along their axial extension in the direction of rotation (9), an outer cutting edge (10; 20) and an inner cutting edge (11; 21) which run in parallel with the axis of rotation (4), as well as an angled, straight or curved main working cutting edge (12; 22) connecting these cutting edges (10; 11; 20; 21).

3. Bevel milling head (1) according to claim 2, **characterized in that** the two bevel milling tools (2; 3) are designed to be movable relative to one another to such an extent that the inner diameters of the main working cutting edges (12; 22) overlap one another and very thin plates having foils can be machined.

4. Bevel milling head (1) according to claim 2, **characterized in that** the cutting blades (6; 8) are equipped with cutting plates (14; 24) having the cutting edges (10; 11; 12; 20; 21; 22) and the cutting plates (14; 24) are integrally fixed to the cutting blades (6; 8) of the bevel milling tool (2; 3) in the direction of rotation (9) of the bevel milling head (1).

5. Bevel milling head (1) according to either claim 2, 3 or 4,
**characterized in that** the main working cutting edge (12; 22) has a length which is slightly longer than a bevel created thereby.

6. Bevel milling head (1) according to any of the preceding claims 2 to 5,
**characterized in that** the cutting edges (10; 11; 20; 21) parallel to the axis of rotation (4) are designed as chopping tools for milling film strips of a separated film overhang.

7. Bevel milling head (1) according to any of the preceding claims,
**characterized in that** the bevel milling tools (2; 3) have a self-centering holder (13).

8. Method for producing a chamfer milling head (1) according to one of the preceding claims, **characterized in that** a main body (5) of the bevel milling tool (2; 3) is produced in one piece and the cutting plates (14; 24) are soldered onto the cutting blades (6; 8), whereupon connecting bores for connecting means of the bevel milling tool (2; 3) are introduced therein and the bevel milling tool (2; 3) is subsequently balanced and then the main body (5) is divided in the axial longitudinal direction.

## Revendications

1. Tête de fraisage pour chanfreinage (1) pour des panneaux de meubles, sols, murs ou autres, revêtus de films comportant un surplus de film sur des bords de panneaux, comportant deux outils de fraisage pour chanfreinage (2 ; 3) supérieurs et inférieurs réglables en distance l'un par rapport à l'autre sur un axe de rotation (4), **caractérisée en ce que** chaque outil de fraisage pour chanfreinage (2 ; 3) présente un corps de base (5) comportant des lames de coupe (6 ; 8) espacées les unes des autres en forme de rayons, réparties radialement et sur sa circonférence, lesquelles lames de coupe présentent, en direction de l'outil de fraisage pour chanfreinage (3 ; 2) opposé, une extension axiale et une distance radiale les unes par rapport aux autres qui génère un espace libre (7) qui est suffisamment grand pour que les lames de coupe (8 ; 6) de l'autre outil de fraisage pour chanfreinage (2 ; 3) respectif y viennent en prise profondément de manière réglable en étant tournées à un angle intermédiaire sur l'axe de rotation (4), **et en ce que** le corps de base (5) est réalisé en étant divisé axialement et les parties de corps de base sont regroupées au moyen d'assemblages à vis sur l'axe de rotation (4) de la tête de fraisage pour chanfreinage (1) et y sont fixées de manière à pouvoir coulisser, ou de manière fixe réglable en distance.

2. Tête de fraisage pour chanfreinage (1) selon la revendication 1,
**caractérisée en ce que** les lames de coupe (6 ; 8) présentent, le long de leur portée axiale dans le sens de rotation (9), un tranchant extérieur (10 ; 20) et un tranchant intérieur (11 ; 21) qui s'étendent parallèlement à l'axe de rotation (4) ainsi qu'un tranchant de travail principal (12 ; 22) coudé, droit ou incurvé, reliant lesdits tranchants (10 ; 11 ; 20 ; 21).

3. Tête de fraisage pour chanfreinage (1) selon la revendication 2,
**caractérisée en ce que** les deux outils de fraisage pour chanfreinage (2 ; 3) sont réalisés de manière à pouvoir se déplacer l'un par rapport à l'autre dans une mesure telle que des diamètres intérieurs des tranchants de travail principaux (12 ; 22) se superposent mutuellement et que des panneaux très minces comportant des films peuvent être usinés.

4. Tête de fraisage pour chanfreinage (1) selon la revendication 2,
**caractérisée en ce que** les lames de coupe (6 ; 8) sont équipées de plaquettes de coupe (14 ; 24) comportant les tranchants (10 ; 11 ; 12 ; 20 ; 21 ; 22) et les plaquettes de coupe (14 ; 24) sont fixées par liaison de matière dans le sens de rotation (9) de la tête de fraisage pour chanfreinage (1) sur les lames de coupe (6 ; 8) de l'outil de fraisage pour chanfreinage (2 ; 3).

5. Tête de fraisage pour chanfreinage (1) selon la revendication 2, 3 ou 4,
**caractérisée en ce que** le tranchant de travail principal (12 ; 22) présente une longueur qui est réalisée légèrement plus longue qu'un chanfrein qu'elle génère.

6. Tête de fraisage pour chanfreinage (1) selon l'une des revendications précédentes 2 à 5, **caractérisée en ce que** les tranchants (10 ; 11 ; 20 ; 21) parallèles à l'axe de rotation (4) sont réalisés comme des outils de hachage pour le broyage de bandes de film d'un surplus de film séparé.

7. Tête de fraisage pour chanfreinage (1) selon l'une des revendications précédentes, **caractérisée en ce que** les outils de fraisage pour chanfreinage (2 ; 3) présentent un logement à centrage automatique (13).

8. Procédé de fabrication d'une tête de fraisage pour chanfreinage (1) selon l'une des revendications précédentes, **caractérisé en ce qu'**un corps de base (5) de l'outil de fraisage pour chanfreinage (2 ; 3) est fabriqué d'une seule pièce et les plaquettes de coupe (14 ; 24) sont brasées sur les lames de coupe (6 ; 8), après quoi des trous de liaison pour des moyens de liaison de l'outil de fraisage pour chanfreinage (2 ; 3) sont pratiqués dans celui-ci et l'outil de fraisage pour chanfreinage (2 ; 3) est ensuite équilibré, puis le corps de base (5) est divisé dans la direction longitudinale axiale.
